# EUROPÄISCHE PATENTSCHRIFT

(11) **EP 2 782 823 B1**
(45) Veröffentlichungstag und Bekanntmachung des Hinweises auf die Patenterteilung: **13.12.2017**
(21) Anmeldenummer: 12737770.3
(22) Anmeldetag: 13.07.2012
(51) Int. Cl.: B63C 11/20

(54) **ATMUNGSHILFE FÜR SCHWIMMER**
BREATHING AID FOR SWIMMERS
DISPOSITIF D'ASSISTANCE RESPIRATOIRE POUR NAGEURS

(30) Priorität: 22.11.2011 DE 102011119193; 24.04.2012 DE 102012008148
(43) Veröffentlichungstag der Anmeldung: 01.10.2014
(73) Patentinhaber: Powerbreather International GmbH, 82319 Starnberg (DE)
(72) Erfinder: WEIGNER, Mathias, E-07819 Nuestra Señora De Jesus (ES)
(74) Vertreter: Kruspig, Volkmar
(86) Internationale Anmeldenummer: PCT/EP2012/063787
(87) Internationale Veröffentlichungsnummer: WO 2013/075852

(56) Entgegenhaltungen:
- EP-A1- 0 925 800
- WO-A1-01/05649
- WO-A1-99/21757
- WO-A1-2010/108820
- DE-A1- 19 944 720
- DE-U1- 20 216 761
- DE-U1-202005 005 296
- US-A- 4 230 106
- US-A- 5 143 117
- US-A1- 2004 035 414
- US-B1- 6 550 479

## Beschreibung

Die Erfindung betrifft eine Atmungshilfe für Schwimmer mit einem Mundstück, welches ein Ausatemventil aufweist, wobei vom Mundstück beginnend ein zweiteiliger Luftschlauch zu einem Kopfteil führt, welches die jeweiligen Schlauchenden des zweigeteilten Luftschlauchs aufnimmt, gemäß Patentanspruch 1.

Eine Atemhilfe, ausgebildet als Schnorchel mit einem zweigeteilten Luftschlauch sowie einem Mundstück mit Ausatemventil zeigt die US 2007/0267012. Der dortige Luftschlauch ist im Bereich angrenzend an das Mundstück flexibel ausgeführt und besteht aus einem Kunststoff-Spritzteil.

Die WO 01/05650 zeigt einen Schwimmschnorchel mit zwei Luftröhren, die ausgehend von einem Mundstück eine abgewinkelte Form besitzen, wobei im Bereich der offenen Enden der Rohrstücke ein Verbindungssteg vorgesehen ist.

Die Unterwasseratemvorrichtung nach US 2004/0035414 A1 geht von einem einteiligen Luftschlauch aus, wobei beide Schlauchenden, d.h. das mundstücknahe Schlauchende und das mundstückferne Ende über Ventileinsätze verfügen.

Das gattungsbildende Tauchgerät, insbesondere ausgebildet als Schnorchel, nach EP 1 194 329 B1 besitzt ein Schnorchelrohr, welches von einem Mundstück als zweigeteilter elastischer Luftschlauch ausgeht, wobei im Benutzungszustand die Einzelschläuche ausgehend vom Mundstück am Kopf des Nutzers anliegend an diesem entlang verlaufen und wobei eine Lufteinsatzöffnung eine Position am Hinterkopf einnimmt. Mit der dort vorgestellten Konstruktion soll verhindert werden, dass Abschnitte des Luftschlauchs oder der Teilluftschläuche beim Atmungsvorgang mit ausgeatmeter Luft gefüllt werden. Hierdurch ist sichergestellt, dass beim Einatmen nur frische Außenluft angesaugt wird.

Nach der dortigen Lösung ist in jedem der Einzelschläuche ein Rückschlagventil angeordnet, welches ein Zurückströmen der ausgeatmeten Luft in die Einzelschläuche hinein verhindert. Weiterhin ist am Mundstück ein Überdruckventil angeordnet, welches bei Erreichen eines vorbestimmten Luftdrucks eine Strömungsverbindung zwischen dem Inneren der Einzelschläuche und der äußeren Umgebung herstellt. Verbrauchte ausgeatmete Luft wird nicht über einen gesonderten Rückführschlauch zum Bereich der Lufteintrittsöffnung geleitet, sondern verlässt unmittelbar am Mundstück das Tauchgerät, so dass beim nächsten Einatmen wieder vollständige Frischluft zur Verfügung steht.

Bei einer Ausführungsform nach EP 1 194 329 B1 wird vorgeschlagen, die Auslassöffnung des Überdruckventils außen mit einem weiteren Schlauchstück zu verbinden, welches die austretende Luft vorzugsweise aus dem Gesichtsfeld seitlich weg leitet.

Obwohl die Konstruktion nach EP 1 194 329 B1 sich in der Praxis bewährt hat, besteht ein Bedürfnis der Weiterentwicklung dahingehend, dass die Konstruktion des Schnorchels vereinfacht wird und darüber hinaus die Möglichkeit einer Längenverstellung gegeben ist, um das Tauchgerät an verschiedene Nutzungssituationen anzupassen. Dokument DE19944720A1 offenbart eine Atmungshilfe mit allen Merkmalen des Oberbegriffs des Anspruchs 1. Aus dem Vorgenannten ist es daher Aufgabe der Erfindung, eine weiterentwickelte Atmungshilfe für Schwimmer mit einem Mundstück, welches ein Ausatemventil aufweist, anzugeben, wobei vom Mundstück beginnend ein zweiteiliger Luftschlauch zu einem Kopfteil führt, welches die jeweiligen Schlauchenden des zweigeteilten Luftschlauchs aufnimmt, wobei weiterhin die Anzahl der zu fertigenden Teile für die Atmungshilfe reduziert werden kann, eine Anpassbarkeit an die Konstitution des jeweiligen Schwimmers erreichbar ist und der Ein- und Ausatemwiderstand einer spürbaren Verringerung unterliegt.

Die Lösung der Aufgabe der Erfindung erfolgt durch eine Atmungshilfe für Schwimmer gemäß der Merkmalskombination nach Patentanspruch 1, wobei die Unteransprüche mindestens zweckmäßige Ausgestaltungen und Weiterbildungen darstellen.

Es wird demnach von einer Atmungshilfe für Schwimmer mit einem Mundstück, welches ein Ausatemventil aufweist, ausgegangen, wobei vom Mundstück beginnend ein zweiteiliger Luftschlauch zu einem Kopfteil führt und sich in diesem Kopfteil wieder vereint. Diesbezüglich nimmt das Kopfteil die jeweiligen Schlauchenden des zweigeteilten Luftschlauchs auf.

Erfindungsgemäß besitzt das Kopfteil eine rahmenartige, nachgiebige Auflagefläche, die eine solche Kontur aufweist, die den anatomischen Gegebenheiten des menschlichen Hinterkopfes nahekommt oder entspricht. Durch diese Maßnahme wird der Tragekomfort der Atmungshilfe erheblich verbessert.

Weiterhin ist im Kopfteil eine Ausnehmung für ein Einatemventil vorgesehen, wobei die Ausnehmung mit Einatemventil der vorerwähnten Auflagefläche gegenüberliegt.

Weiterhin ist in mindestens einem der Luftschläuche ein Einsatz zur Längenverstellung vorgesehen.

Das Ein- und das Ausatemventil ist jeweils als Flatterventil ausgebildet. Beide Ventile sind baugleich realisiert, um die Anzahl konstruktiv unterschiedlicher Einzelteile und damit die Herstellungskosten der Atemhilfe zu senken.

Die Ventile besitzen erfindungsgemäß jeweils einen Ventilträger, welcher jeweils eine Ventilmembran aufnimmt, wobei am Ventilträger jeweils eine Ventilkappe befestigbar ist. Der Ventilträger einerseits und die Ventilkappe andererseits begrenzen den Bewegungsweg der jeweiligen Ventilmembran und wirken diesbezüglich als Anschlag.

Bei einer bevorzugten Ausführungsform besitzt der Ventilträger mindestens zwei sich kreuzende Stege, wobei einer der Stege eine Befestigungsfläche oder eine Befestigungskante für die Ventilmembran bildet.

Die Ventilkappe besitzt einen stegartigen, zur Kappeninnenseite gerichteten Vorsprung, welcher im Montagezustand einem der Stege des Ventilträgers gegenüberliegt und hierdurch die Ventilmembran klemmend fixiert, wobei die Ventilmembran senkrecht zur Klemmachse beweglich bleibt.

Bei dieser Ausführungsform ist die Ventilmembran durch das vorerwähnte Klemmen befestigbar. Selbstverständlich sind hier auch ergänzende oder alternative Befestigungsmöglichkeiten, z.B. durch Formschluss oder Stoffschluss, denkbar.

Bei einer zweckmäßigen Weiterbildung der Erfindung besteht die Möglichkeit, den Ventilträger für das Einatemventil in das Kopfteil zu integrieren.

Bevorzugt wird jedoch der Ventilträger in die erwähnte Ausnehmung im Kopfteil eingesetzt, wobei sich im Bereich der Ausnehmung ein Steg befindet, welcher im Montagezustand einem der Stege des Ventilträgers gegenüberliegt und hierdurch die Ventilmembran klemmend fixiert. Die Membran des Ventils bleibt jedoch senkrecht zur Klemmachse beweglich, um die Wirkung des erfindungsgemäßen Flatterventils zu realisieren.

Die Ventilmembran des Ausatemventils, das sich im Mundstück befindet, schlägt an der Innenseite der dort befindlichen Ventilkappe unter Freigabe des Strömungswegs an, wobei in Einatemrichtung die Membran an einer Dichtkante des Ventilträgers anliegt, um den Strömungsweg zu sperren.

Bei dem Einatemventil, welches sich im Kopfteil der Atmungshilfe befindet, bewegt sich die Ventilmembran in Einatemrichtung zur Innenseite der Ausnehmung unter Freigabe des Strömungswegs. Beim Ausatmen findet eine Bewegung der Ventilmembran zur Dichtkante des dortigen Ventilträgers statt. Letztendlich gelangt beim Ausatmen die Ventilmembran in Anlage mit der Dichtkante, so dass der Strömungsweg gesperrt wird, so dass das Ausatmen durch Ausblasen verbrauchter Luft über das Ventil im Mundstück erfolgen kann.

Die jeweiligen Ventilkappen sind stirnseitig mindestens teilweise geschlossen und rand- oder umfangsseitig mit Öffnungsschlitzen versehen. Über die Anordnung der Öffnungsschlitze kann beim Ausatemventil ohne zusätzliche weitere Maßnahmen die Luft so abgeführt werden, dass keine Luftblasen in das Gesichtsfeld des Schwimmers gelangen.

Bezüglich des Einatemventils ist die Ventilkappe so ausgeführt und angeordnet, dass ein unerwünschtes Ansaugen von Wasser verhinderbar ist.

Der erfindungsgemäße Einsatz zur Längsverstellung umfasst mindestens in einem Schlauchteil, bevorzugt in beiden Schlauchteilen, jeweils eine Muffe zur Aufnahme von zwei Rohrstücken, wobei in der Muffe ein Innengewinde und auf den Rohrstücken ein Außengewinde ausgebildet ist. Durch gegenläufige Gewindeorientierung und bei Drehung der Muffe verändert sich der Abstand der Rohrstücke und der mit diesen verbundenen Schlauchenden zueinander, so dass die Längsverstellung und Anpassung an die anatomischen Gegebenheiten des jeweiligen Nutzers in einfacher Weise möglich wird.

Bei einer Ausführungsform der Erfindung weist der Ventilträger eine Hülsen- oder Zylinderform mit den vorerwähnten sich kreuzenden Stegen auf, wobei an oder in einer der Zylinderstirnseiten eine Dichtfläche für die Ventilmembran vorgesehen ist.

Bei einer Weiterbildung der Erfindung weist die Ventilmembran eine angenäherte Kreisform oder die Form eines Ovals bzw. einer Ellipse auf.

Die Ventilmembran kann einen durch den Mittelpunkt laufenden Verstärkungsabschnitt aufweisen, welcher eine Achse definiert, um die die Ventilmembran einer Bewegung unterliegt. Diese Achse kann z.B. eine der Hauptachsen der vorerwähnten Ellipse sein oder einem der Durchmesser der Ventilmembran entsprechen.

In Weiterbildung der Erfindung besitzt die Ventilmembran an ihrem umlaufenden Außenrand eine Abwinklung. Diese Abwinklung entspricht im Wesentlichen einer diesbezüglich komplementären Ausformung des Ventilträgers.

Die Ausformung des Ventilträgers ist dabei an einer der Zylinderstirnseiten befindlich. Bei entsprechender Druckbelastung der Ventilmembran legt sich diese mit ihrer Abwinklung in den Bereich der Ausformung an den Ventilträger an mit der Folge einer vergrößerten Dichtfläche und der gewünschten hohen Dichtigkeit.

Als Materialien für die Ventilmembran können Silikon und Kautschuke Verwendung finden. Durch die jeweils quasi zwei Ventilklappen der Ventilmembran kann bezogen auf die jeweilige Zeiteinheit eine größere Luftmenge eingesaugt oder abgeführt werden, so dass insgesamt die Größe der Ventile reduzierbar ist, ohne die beim Atemvorgang erforderlichen Luftmengen zu begrenzen.

Des Weiteren kann vorgesehen sein, dass die Atmungshilfe für Schwimmer in eine Badehaube integriert ist. Die Badehaube muss in diesem Fall im Bereich des Einatemventils eine Öffnung zum Durchführen dieses Einatemventils aufweisen, sodass die Luftzufuhr zum Einatemventil immer gewährleistet ist. Des Weiteren können in die Badehaube Kopfhörer integriert sein.

In einer weiteren Ausführungsform der vorliegenden Erfindung ist mindestens ein Verbindungsschlauch zwischen Mundstück und Nase vorgesehen. Auch zwei balgförmige Schläuche sind denkbar. Mit Hilfe des Verbindungsschlauches ist eine Nasenatmung möglich. Einerseits wäre es möglich, dass an dem mindestens einen Verbindungsschlauch offene Nasenstöpsel angeformt sind, wobei sich diese am zum Mundstück entgegengesetzten Ende des Verbindungsschlauchs befinden. Andererseits kann an dem mindestens einen Verbindungsschlauch eine Nasenabdeckung angebracht sein. Diese Nasenabdeckung bzw. Kunststoffnase ist mittels Adhäsionskraft oder eines Vakuums an verschiedene Nasenformen anpassbar, sodass ein abgedichteter Sitz um die Nase gewährleistet ist und somit kein Wasser in die Nase eindringen kann.

Grundsätzlich kann das hier vorgestellte Ventil auch für andere Anwendungen genutzt werden.

Die Erfindung soll nachstehend anhand eines Ausführungsbeispiels sowie unter Zuhilfenahme einer Figur näher erläutert werden.

Die Figur zeigt hierbei eine Explosivdarstellung der erfindungsgemäßen Atmungshilfe für Schwimmer.

Bei der Atmungshilfe nach dem Ausführungsbeispiel sind vier Schlauchsegmente 9; 10 vorhanden, die im montierten Zustand einen zweiteiligen Luftschlauch bilden, der am Kopf des Schwimmers zur Anlage gelangt.

Verbindungshülsen 11 dienen der Befestigung der jeweiligen Schlauchenden der Segmente 9 und 10 am Kopfteil 2 bzw. am Mundstück 1.

Das Kopfteil 2 besitzt eine rahmenartige, nachgiebige Auflagefläche 20, die sich als Rahmen um einen mittigen, zentrischen Teil gestaltet.

Im Kopfteil 2 ist eine Ausnehmung für das Einatemventil vorgesehen, wobei diese Ausnehmung mit Einatemventil der Auflagefläche 2 gegenüberliegt.

Das Einatemventil besteht aus einem Ventilträger 7, einer Ventilkappe 4 und einer Ventilmembran 5 mit Befestigungs- und Verstärkungssteg 51.

Der Ventilträger 7 weist eine Zylinder- bzw. Hülsenform mit zwei sich kreuzenden Stegen 71; 72 auf.

Die Ventilkappe 4 ist rückseitig (41) geschlossen und besitzt randseitig Öffnungsschlitze 42.

Die Form des Ventilträgers 7 ist an die in der Figur nicht erkennbare Ausnehmung im Kopfteil 2 angepasst, so dass eine z.B. rastende Verbindung möglich wird.

Im Montagezustand kann sich die Ventilmembran 5 um die Achse am Steg 51 bewegen, um entweder in dichtende Anlage mit dem Ventileinsatz 7 zu gelangen oder aber den Strömungsweg freizugeben.

Das Mundstück 1 weist zwei seitliche Stutzen 100 auf, die dem Fixieren der entsprechenden Enden der Rohrsegmente 9; 10, gegebenenfalls unter Zuhilfenahme der Verbindungshülsen 11 dienen.

Im vorderen Teil besitzt das Mundstück 1 eine Strömungsöffnung, in die der Ventileinsatz 6 des Ausatemventils eingesetzt wird.

Auch das Ausatemventil mit Ventileinsatz 6 weist zwei Stege 62 und 63 auf, die im Wesentlichen senkrecht zueinander orientiert sind.

Die Ventilmembran 5 des Ausatemventils besitzt ebenfalls einen Verstärkungssteg 51.

Die Ventilkappe 40 des Ausatemventils kann stoffschlüssig, aber auch formschlüssig mit dem Mundstück 1 bzw. dem Ventileinsatz 6 verbunden werden. Die Ventilkappe 40 besitzt mehrere schlitzförmige Luftaustrittsöffnungen 42, die so angeordnet sind, dass austretende Luft nicht in das Gesichtsfeld des Schwimmers gelangt.

Am Mundstück 1 ist noch eine Beißplatte 110 angeformt, die im Wesentlichen bekannten Schnorcheln entspricht.

Zur Luftschlauchverlängerung, d.h. zur Veränderung der Position zwischen Mundstück 1 und Kopfplatte 2 sind Verstellmittel vorgesehen, die jeweils eine Hülse 8 mit Innengewinde umfassen. Die Hülse 8 mit Innengewinde nimmt jeweils Gewinderohrstücke 81 und 82 auf, wobei durch eine gegenläufige Gewindeorientierung und Drehen an der Hülse 8 die Rohrstücke 81; 82 sich so aufeinander zu oder voneinander weg bewegen, um die Längen- bzw. Abstandsverstellung bezogen auf die Position zwischen Mundstück und Kopfplatte zu bezwecken.

Die Segmente 9 und 10 können eine Verstärkungsprofilierung 20 besitzen, die auch zu einer verbesserten Handhabung der Atmungshilfe führt.

Die jeweiligen Ventilmembranen 5 für das Ein- und Ausatemventil sind baugleich ausgeführt und lassen sich bei Notwendigkeit leicht auswechseln.

Obwohl bei der gezeigten Ausführungsform die Rohrsegmente einen annähernden kreisrunden Querschnitt besitzen, können hier vom Kreisförmigen abweichende Formen genutzt werden, um, wenn gewünscht, den Strömungswiderstand der Atmungshilfe zu minimieren.

Der Verstellmechanismus 8; 81; 82 schafft auch die Möglichkeit eines Auftrennens des Luftschlauchs zum bedarfsweisen Reinigen.

Durch die Gesamtkonstruktion mit Kopfplatte, Mundstück und längsverstellbarem zweiteiligen Luftschlauch kann die Atmungshilfe ohne weitere technische Mittel sicher am Kopf des Schwimmers befestigt werden, ohne dass die Gefahr des Verlierens oder Abgleitens auch bei heftigen Schwimmbewegungen besteht.

Dadurch, dass lediglich ein einziges Einatemventil im Kopfteil vorgesehen ist bzw. integriert wird und dieses als zweiflügliges Flatterventil ausgebildet ist, wird das Einatmen auch größerer Luftmengen nicht behindert. Der Schwimmer kann auf ansonsten beim Brustschwimmen oder Kraulen erforderliche seitliche Drehbewegungen oder ein Heben und Senken des Kopfes verzichten. Hierdurch wird insbesondere die Halswirbelsäule entlastet und es verbessert sich das Schwimmvergnügen.

## Patentansprüche

1. Atmungshilfe für Schwimmer mit einem Mundstück (1), welches ein Ausatemventil aufweist, wobei vom Mundstück beginnend ein zweiteiliger Luftschlauch (9,10) zu einem Kopfteil (2) führt, welches die jeweiligen Schlauchenden des zweigeteilten Luftschlauchs aufnimmt, wobei das Kopfteil eine rahmenartige, nachgiebige Auflagefläche besitzt, welche im Anwendungsfall am Hinterkopf des Schwimmers anliegt,
im Kopfteil (2) eine Ausnehmung für ein Einatemventil vorgesehen ist,
wobei die Ausnehmung mit Einatemventil (7) der Auflagefläche (20) gegenüberliegt,
weiterhin in mindestens einem der Luftschläuche ein Einsatz (8) zur Längenverstellung vorgesehen ist,
**dadurch gekennzeichnet, dass**
das Ein- und das Ausatemventil jeweils als Flatterventil ausgeführt sowie baugleich ausgebildet sind,
wobei die Ventile jeweils einen Ventilträger (6,7) besitzen, welcher jeweils eine Ventilmembran (5) aufnimmt, wobei am Ventilträger jeweils eine Ventilkappe befestigbar ist, wobei der Ventilträger und die Ventilkappe den Bewegungsweg der jeweiligen aufgenommenen Ventilmembran begrenzen.

2. Atmungshilfe nach Anspruch 1,
**dadurch gekennzeichnet, dass**
der Ventilträger in das Kopfteil integriert ist.

3. Atmungshilfe nach Anspruch 1 oder 2,
**dadurch gekennzeichnet, dass**
der Ventilträger mindestens zwei sich kreuzende Stege besitzt, wobei einer der Stege eine Befestigungsfläche oder Befestigungskante für die Ventilmembran bildet.

4. Atmungshilfe nach Anspruch 2 oder 3,
**dadurch gekennzeichnet, dass**
die Ventilkappe einen stegartigen, zur Kappeninnenseite gerichteten Vorsprung aufweist, welcher im Montagezustand einem der Stege des Ventilträgers gegenüberliegt und hierdurch die Ventilmembran klemmend fixiert, wobei die Ventilmembran senkrecht zur Klemmachse beweglich bleibt.

5. Atmungshilfe nach Anspruch 3,
**dadurch gekennzeichnet, dass**
der Ventilträger in die Ausnehmung im Kopfteil eingesetzt ist, wobei sich im Bereich der Ausnehmung ein Steg befindet, welcher im Montagezustand einem der Stege des Ventilträgers gegenüberliegt und hierdurch die Ventilmembran klemmend fixiert, wobei die Ventilmembran senkrecht zur Klemmachse beweglich bleibt.

6. Atmungshilfe nach Anspruch 4,
**dadurch gekennzeichnet, dass**
die Ventilmembran in Ausatemrichtung an der Innenseite der Ventilkappe unter Freigabe des Strömungswegs anschlägt, wobei in Einatemrichtung die Membran an einer Dichtkante des Ventilträgers anliegt, um den Strömungsweg zu sperren.

7. Atmungshilfe nach Anspruch 5,
**dadurch gekennzeichnet, dass**
die Ventilmembran in Einatemrichtung sich zur Innenseite der Ausnehmung unter Freigabe des Strömungswegs und beim Ausatmen zu einer Dichtkante des dortigen Ventilträgers bewegt und zur Anlage gelangt, um den Strömungsweg zu sperren.

8. Atmungshilfe nach einem der Ansprüche 1 bis 7,
**dadurch gekennzeichnet, dass**
die Ventilmembran am Ventileinsatz alternativ oder ergänzend formschlüssig befestigt ist.

9. Atmungshilfe nach einem der Ansprüche 1 bis 8,
**dadurch gekennzeichnet, dass**
die jeweilige Ventilkappe front- oder stirnseitig mindestens teilweise geschlossen und rand- oder umfangsseitig mit Öffnungsschlitzen versehen ist.

10. Atmungshilfe nach einem der vorangegangenen Ansprüche,
**dadurch gekennzeichnet, dass**
der Einsatz zur Längsverstellung eine Muffe zur Aufnahme von zwei Rohrstücken umfasst, wobei in der Muffe ein Innengewinde und auf den Rohrstücken ein Außengewinde ausgebildet ist, weiterhin durch gegenläufige Gewindeorientierung und bei Drehung der Muffe sich der Abstand der Rohrstücke und der mit diesen verbundenen Schlauchenden zueinander im Sinne der Längsverstellung der Gesamtanordnung verändert.

11. Atmungshilfe nach einem der Ansprüche 1 bis 10,
**dadurch gekennzeichnet, dass**
der Ventilträger eine Hülsen- oder Zylinderform mit den sich kreuzenden Stegen besitzt, wobei an oder in einer der Zylinderstirnseiten eine Dichtfläche für die Ventilmembran vorgesehen ist.

12. Atmungshilfe nach Anspruch 11,
**dadurch gekennzeichnet, dass**
die Ventilmembran eine Kreisform oder die Form einer Ellipse aufweist und vorzugsweise einen durch den Mittelpunkt laufenden Verstärkungsabschnitt oder Verstärkungssteg aufweist, welcher eine Achse definiert, um die die Ventilmembran einer Bewegung unterliegen kann.

13. Atmungshilfe nach einem der Ansprüche 1 bis 9 oder 11,
**dadurch gekennzeichnet, dass**
die Ventilmembran an ihrem umlaufenden Außenrand eine Abwinklung aufweist, welche im Wesentlichen einer diesbezüglich komplementären Ausformung des Ventilträgers entspricht.

14. Atmungshilfe nach Anspruch 11 und 13,
**dadurch gekennzeichnet, dass**
die Ausformung an einer der Zylinderstirnseiten ausgebildet ist.

15. Atmungshilfe nach einem der vorangegangenen Ansprüche,
**dadurch gekennzeichnet, dass**
die Atmungshilfe in eine Badehaube integriert ist, in die vorzugsweise Kopfhörer integriert sind.

16. Atmungshilfe nach einem der vorangegangenen Ansprüche,
**dadurch gekennzeichnet, dass**
vom Mundstück mindestens ein Verbindungsschlauch zur Nase ausgeht.

17. Atmungshilfe nach Anspruch 16,
**dadurch gekennzeichnet, dass**
an dem mindestens einen Verbindungsschlauch am zum Mundstück entgegengesetzten Ende offene Nasenstöpsel angeformt sind und/oder eine Nasenabdeckung, die insbesondere mittels Adhäsionskraft und/oder eines Vakuums an verschiedene Nasenformen anpassbar ist, angebracht ist.

## Claims

1. Breathing aid for swimmers, comprising a mouthpiece (1) having an exhalation valve, wherein, starting from the mouthpiece, a two-part air hose (9, 10) leads to a head part (2) which receives the respective hose ends of the two-part air hose, wherein
the head part has a frame-like, resilient bearing surface which, in use, rests against the back of the swimmer's head,
a recess for an inhalation valve is provided in the head part (2), wherein the recess including the inhalation valve (7) is located opposite the bearing surface (20), moreover, an insert for longitudinal adjustment is provided in at least one of the air hoses.
**characterized in that**
the inhalation valve and the exhalation valve are each configured as a flutter valve and are formed to be of identical construction,
wherein the valves each comprise a valve support (6, 7) which respectively receives a valve membrane (5), wherein a valve cap can respectively be fixed to the valve, wherein the valve support and the valve cap limit the path of movement of the respectively received valve membrane.

2. Breathing aid according to claim 1,
**characterized in that**
the valve support is integrated in the head part.

3. Breathing aid according to claim 1 or 2,
**characterized in that**
the valve support comprises at least two intersecting webs, wherein one of the webs forms a fixing surface or a fixing edge for the valve membrane.

4. Breathing aid according to claim 2 or 3,
**characterized in that**
the valve cap comprises a web-like projection pointing to an inside of the cap, which is located opposite one of the webs of the valve support in the assembled state and thus fixes the valve membrane in a clamping manner, wherein the valve membrane remains movable perpendicular to a clamping axis.

5. Breathing aid according to claim 3,
**characterized in that**
the valve support is inserted into the recess in the head part, wherein a web is located in the area of the recess, the web being located opposite one of the webs of the valve support in the assembled state and thus fixes the valve membrane in a clamping manner, wherein the valve membrane remains movable perpendicular to the clamping axis.

6. Breathing aid according to claim 4,
**characterized in that**
the valve membrane abuts, in a direction of exhalation, on the inside of the valve cap, thereby unblocking the flow path, wherein the membrane rests against a sealing edge of the valve support in a direction of inhalation so as to block the flow path.

7. Breathing aid according to claim 5,
**characterized in that**
the valve membrane moves, in a direction of inhalation, to an inside of the recess, thereby unblocking the flow path, and in the course of the exhalation moves to a sealing edge of the valve support provided there, and rests against the sealing edge so as to block the flow path.

8. Breathing aid according to any one of claims 1 to 7,
**characterized in that**
the valve membrane is alternatively or supplementarily fixed to the valve insert in a form-fit manner.

9. Breathing aid according to any one of claims 1 to 8,
**characterized in that**
the respective valve cap is at least partially closed on a front face or end face and provided with opening slots on an edge or circumference.

10. Breathing aid according to any one of the preceding claims,
**characterized in that**
the insert for the longitudinal adjustment comprises a sleeve for receiving two pipe sections, wherein an internal thread is formed in the sleeve and an external thread is formed on the pipe sections, wherein further by an opposed thread orientation, and upon rotating the sleeve, the distance of the pipe sections and the hose ends connected to same varies relative to one another to achieve a longitudinal adjustment of the overall assembly.

11. Breathing aid according to any one of claims 1 to 10,
**characterized in that**
the valve support has a sleeve shape or a cylinder shape including the intersecting webs, wherein a sealing surface for the valve membrane is provided on or in one of the front faces of the cylinder.

12. Breathing aid according to claim 11,
**characterized in that**
the valve membrane has a circular shape or an elliptical shape and preferably comprises a reinforcing section or reinforcing web running through a center point, which defines an axis about which the valve membrane may be subjected to a movement.

13. Breathing aid according to any one of claims 1 to 9 or 11,
**characterized in that**
the valve membrane has an angular offset on its circumferential outer edge, which substantially corresponds to a respective complementary shaped portion of the valve support.

14. Breathing aid according to claims 11 and 13,
**characterized in that**
the shaped potion is formed on one of the front faces of the cylinder.

15. Breathing aid according to any one of the preceding claims,
**characterized in that**
the breathing aid is integrated in a bathing cap, in which earphones are preferably integrated.

16. Breathing aid according to any one of the preceding claims,
**characterized in that**
at least one connection hose extends from the mouthpiece to the nose.

17. Breathing aid according to claim 16,
**characterized in that**
open nose plugs are formed on and/or a nose cover is attached to the at least one connection hose on the end that is opposite the mouthpiece, which nose cover can be adapted to different nose shapes by means of adhesive force and/or a vacuum.

## Revendications

1. Dispositif d'assistance respiratoire pour nageurs, comportant une pièce buccale (1) qui comprend une valve d'expiration, dans lequel un tuyau à air (9, 10) en deux parties mène vers une partie de tête (2) en partant de la pièce buccale, laquelle reçoit les extrémités respectives du tuyau à air en deux parties, dans lequel la partie de tête possède une surface d'appui souple en forme de cadre qui, en cas d'utilisation, prend appui contre l'arrière de la tête du nageur, et un évidement pour une valve d'inspiration est prévu dans la partie de tête (2), l'évidement pourvu de la valve d'inspiration (7) étant opposé à la surface d'appui (20).
de plus, dans l'un au moins des tuyaux à air, il est prévu un insert (8) pour le réglage en longueur,
**caractérisé en ce que**
les valves d'inspiration et d'expiration sont réalisées chacune sous forme de clapet battant et sont de construction identique,
les valves possèdent chacune un support de valve (6, 7) qui reçoit respectivement une membrane de valve (5), un capuchon de valve peut être fixé sur le support de valve, et le support de valve et le capuchon de valve limitent le trajet de mouvement de la membrane de valve respectivement reçue.

2. Dispositif d'assistance respiratoire selon la revendication 1,
**caractérisé en ce que**
le support de valve est intégré dans la partie de tête.

3. Dispositif d'assistance respiratoire selon la revendication 1 ou 2,
**caractérisé en ce que**
le support de valve possède au moins deux barrettes qui se croisent, l'une des barrettes formant une surface de fixation ou une arête de fixation pour la membrane de valve.

4. Dispositif d'assistance respiratoire selon la revendication 2 ou 3,
**caractérisé en ce que**
le capuchon de valve présente une saillie en forme de barrette dirigée vers le côté intérieur du capuchon et située à l'opposé de l'une des barrettes du support de valve dans l'état de montage et fixant ainsi la membrane de valve par coincement, la membrane de valve restant mobile perpendiculairement à l'axe de coincement.

5. Dispositif d'assistance respiratoire selon la revendication 3,
**caractérisé en ce que**
le support de valve est mis en place dans l'évidement dans la partie de tête, et dans la zone de l'évidement est prévue une barrette qui, dans l'état de montage, est à l'opposé de l'une des barrettes du support de valve et qui fixe ainsi la membrane de valve par coincement, la membrane de valve restant mobile perpendiculairement à l'axe de coincement.

6. Dispositif d'assistance respiratoire selon la revendication 4,
**caractérisé en ce que**
la membrane de valve vient buter contre le côté intérieur du capuchon de valve en direction d'expiration en libérant le trajet d'écoulement, et dans la direction d'inspiration la membrane prend appui contre une arête d'étanchéité du support de valve pour bloquer le trajet d'écoulement.

7. Dispositif d'assistance respiratoire selon la revendication 5,
**caractérisé en ce que**
la membrane de valve se déplace vers le côté intérieur de l'évidement en direction d'inspiration en libérant le trajet d'écoulement et se déplace vers une arête d'étanchéité du support de valve qui s'y trouve, et vient en appui contre celle-ci lors de l'expiration, afin de bloquer le trajet d'écoulement.

8. Dispositif d'assistance respiratoire selon l'une des revendications 1 à 7,
**caractérisé en ce que**
en variante ou en complément, la membrane de valve est fixée par coopération de formes sur l'insert de valve.

9. Dispositif d'assistance respiratoire selon l'une des revendications 1 à 8,
**caractérisé en ce que**
le capuchon de valve respectif est fermé au moins partiellement du côté frontal ou avant et est pourvu de fentes d'ouvertures du côté bord ou du côté périphérique.

10. Dispositif d'assistance respiratoire selon l'une des revendications précédentes,
**caractérisé en ce que**
pour le réglage en longueur l'insert comprend un manchon destiné à recevoir deux embouts de tube, un taraudage étant réalisé dans le manchon et un filetage étant réalisé sur les embouts de tube, et de plus la distance mutuelle des embouts de tube et des extrémités de tuyau reliées à ceux-ci se modifie dans le sens d'un réglage en longueur de l'agencement d'ensemble grâce à une orientation opposée des pas de vis et lors d'une rotation du manchon.

11. Dispositif d'assistance respiratoire selon l'une des revendications 1 à 10,
**caractérisé en ce que**
le support de valve possède une forme de douille ou de cylindre avec les barrettes qui se croisent, une surface d'étanchéité pour la membrane de valve étant prévue sur ou dans l'une des faces frontales du cylindre.

12. Dispositif d'assistance respiratoire selon la revendication 11,
**caractérisé en ce que**
la membrane de valve présente une forme circulaire ou la forme d'une ellipse et comprend de préférence une portion de renforcement ou une barrette de renforcement qui passe par le centre et qui définit un axe autour duquel la membrane de valve peut être soumise à un mouvement.

13. Dispositif d'assistance respiratoire selon l'une des revendications 1 à 9 ou 11,
**caractérisé en ce que**
la membrane de valve présente un coudage sur son bord extérieur périphérique, qui correspond sensiblement à une conformation complémentaire à celui-ci du support de valve.

14. Dispositif d'assistance respiratoire selon la revendication 11 et 13,
**caractérisé en ce que**
la conformation est réalisée sur l'une des faces frontales du cylindre.

15. Dispositif d'assistance respiratoire selon l'une des revendications précédentes,
**caractérisé en ce que**
le dispositif d'assistance respiratoire est intégré dans un bonnet de bain dans lequel sont intégrés de préférence des écouteurs.

16. Dispositif d'assistance respiratoire selon l'une des revendications précédentes,
**caractérisé en ce que**
au moins un tuyau de liaison part de la pièce buccale vers le nez.

17. Dispositif d'assistance respiratoire selon la revendication 16,
**caractérisé en ce que**
sur ledit au moins un tuyau de liaison, à l'extrémité opposée à la pièce buccale, il est prévu des bouchons nasaux conformés ouverts et/ou un recouvrement nasal qui est adaptable à différentes formes de nez en particulier par une force d'adhésion et/ou par une dépression.
